# EUROPÄISCHE PATENTANMELDUNG

(11) **EP 2 509 340 A1**
(43) Veröffentlichungstag der Anmeldung: **10.10.2012**
(21) Anmeldenummer: 12160036.5
(22) Anmeldetag: 19.03.2012
(51) Int. Cl.: H04R 25/00, H04R 1/10

(54) **Gehörgangseinsatz mit einem Filterelement**

(30) Priorität: 04.04.2011 DE 102011006720
(71) Anmelder: Siemens Medical Instruments Pte. Ltd., Singapore 139959 (SG)
(72) Erfinder: Beck, Daniela, 91056 Erlangen (DE); Freels, Björn, 90429 Nürnberg (DE); Gommel, Uli, 589643 Singapore (SG); Yi, Songhua, 91052 Erlangen (DE)
(74) Vertreter: Maier, Daniel Oliver

(57) **Zusammenfassung**

Es soll ein Gehörgangseinsatz (20) geschaffen werden, der einfach und kostengünstig hergestellt werden kann und der unempfindlicher gegen Schmutz, insbesondere Cerumen, als bisherige Gehörgangseinsätze ist. Hierzu wird ein Gehörgangseinsatz (20) mit einem wenigstens im Wesentlichen rohrförmigen Innenteil (21), einem im getragenen Zustand zumindest bereichsweise an einer Gehörgangswand eines Benutzers anliegendes Außenteil (22) und einem Filterelement (23), insbesondere einem Cerumenschutz- und/oder Dämpfungselement, vorgeschlagen, bei dem das Filterelement (23) zunächst als separates Bauteil hergestellt und anschließend durch ein Insert-Molding-Verfahren einstückig mit dem Innenteil (21) verbunden ist. Bei dem Filterelement (23) lässt sich so ein breites Spektrum hinsichtlich seiner akustischen und mechanischen Filtereigenschaften abdecken.

## Beschreibung

Die Erfindung betrifft einen Gehörgangseinsatz für ein Hörhilfegerät, wobei der Gehörgangseinsatz (20) ein Filterelement (23) umfasst. Ferner betrifft die Erfindung ein Hörhilfegerät mit einem derartigen Gehörgangseinsatz sowie ein Verfahren zur Herstellung eines derartigen Gehörgangseinsatzes.

Sogenannte Receiver-In-the-Canal- (RIC-) Hörhilfegeräte sind in den vergangenen Jahren sehr populär geworden. Sie umfassen gewöhnlich eine hinter dem Ohr tragbare Geräteeinheit, bei der in einem Gehäuse hauptsächlich der Verstärker, die Batterie, ein oder mehrere Mikrofone und andere elektronische Komponenten angeordnet sind, und einen Gehörgangseinsatz in Form einer externen Hörereinheit (External Receiver Unit - ERU), die im getragenen Zustand im Ohrkanal des Benutzers sitzt. Die beiden Einheiten sind über ein Kabel miteinander verbunden. Die Hörereinheit weist gewöhnlich ein schirm- bzw. pilzkopf- bzw. domförmiges Teil, im Folgenden Dom genannt, auf, das mit der restlichen Hörereinheit vorzugsweise lösbar, z.B. über eine Schnapp- oder Rastverbindung, verbunden ist. Damit sich der Dom dem Ohrkanal gut anpasst und es nicht zu Druckstellen kommt, ist er gewöhnlich zumindest im Bereich seines äußeren Umfangs aus einem flexiblen Silikon-Material gefertigt. Der Dom bewirkt die akustische Abdichtung des Ohrkanals um Feedback zu verhindern. Daneben sorgt er für den mechanischen Halt und die Fixierung des Hörers im Ohrkanal sowie den Schutz des Hörers vor Verschmutzung, z.B. durch Ohrschmalz. Der Schutz vor Verschmutzung wird hauptsächlich durch ein Gitter in der Schallauslassöffnung des Doms erreicht. Das Gitter kann jedoch durch Schmutz und Cerumen (Ohrschmalz) bedeckt werden, wodurch eine kleinere akustisch aktive Oberfläche entsteht, was einen ungewollten Dämpfungseffekt bewirkt.

Neben Gehörgangseinsätzen mit einem Hörer für RIC-Hörhilfegeräte sind auch Gehörgangseinsätze für hinter dem Ohr tragbare (HdO- bzw. BTE-) Hörhilfegeräte bekannt, die keinen Hörer umfassen, sondern in denen ein von dem hinter dem Ohr tragbaren Teil eines betreffenden Hörhilfegerätes ausgehender Schallschlauch mündet. Auch diese weisen häufig ein schirm- bzw. pilzkopf- bzw. domförmiges Teil, einen Dom, auf. Auch dabei kann zum Schutz der Schallauslassöffnung vor Verschmutzung ein Gitter vorgesehen sein.

Es sind Dome bekannt, die sich aus zwei Komponenten, einem Außenteil und einem Innenteil, zusammensetzen. Das Außenteil ist ein flexibler äußerer Bereich des Doms, zumeist aus einem Silikon-Material, das seine Form an die Form des Ohrkanals anpassen kann. Das Innenteil ist ein Kern aus festem Kunststoff- bzw. Plastikmaterial, das beispielsweise eine gute Schnappverbindung mit dem Schallauslass des Hörers ermöglicht. Durch das Innenteil führt ein Schallkanal, der am Schallauslass des Hörers beginnt und in der Schallauslassöffnung des Doms mündet bzw. diese bildet. Im Bereich der Schallauslassöffnung des Doms weist das Innenteil ein Gitter zum Schutz vor Verschmutzung des Schallkanals bzw. des Hörers, insbesondere durch Cerumen, auf. Das Innenteil mit dem Gitter wird in einem Arbeitsschritt durch ein Spritzgießverfahren hergestellt.

An dem Gitter sammeln sich Schmutz und Cerumen. Hat die Verschmutzung einen bestimmten Grad erreicht und das Gitter ist teilweise bedeckt, so verschlechtern sich die akustischen Eigenschaften eines betreffenden Hörhilfegerätes. Bei starker Verschmutzung muss der Dom ausgetauscht werden.

Aus der Offenlegungsschrift EP 1750480 A1 ist ein Hörhilfegerät mit einem Gehörgangseinsatz, einem hinter dem Ohr tragbaren Gehäuseteil und einem den Gehörgangseinsatz mit dem Gehäuseteil verbindenden Hörerschlauch bekannt. Dabei soll die Übertragung mechanischer Schwingungen zwischen dem Gehörgangseinsatz und dem Gehäuseteil über den Hörerschlauch verhindert werden. Es werden hierfür Dämpfungselemente im Bereich der Verbindungsstellen zwischen dem Gehörgangseinsatz und dem Hörerschlauch bzw. zwischen dem Hörerschlauch und dem Gehäuseteil vorgesehen, die mechanische Schwingungen im Übergangsbereich dämpfen.

Nachteilig bei bekannten Hörhilfegeräten ist, dass der Dom des Gehörgangeinsatzes relativ leicht so stark verschmutzen kann, dass er ausgewechselt werden muss.

Die US 6 129 174 beschreibt einen Gehörgangeinsatz, aufweisend ein akustisches Verbindungselement, welches einen ein domförmiges Teil und einen mit dem domförmigen Teil einstückig ausgebildeten Ring umfasst, über den durch eine Schnapp-und Drehverbindung die Höreinheit mit dem akustischen Verbindungselement verbunden werden kann. Des Weiteren ist ein Filterelement einstückig mit dem Verbindungselement ausgebildet.

Aufgabe der vorliegenden Erfindung ist es daher, einen Dom für einen Gehörgangseinsatz anzugeben, der einfach und kostengünstig hergestellt werden kann und der unempfindlicher gegen Schmutz, insbesondere Cerumen, als bisherige Gehörgangseinsätze ist.

Diese Aufgabe wird durch einen Gehörgangseinsatz mit den Merkmalen gemäß Patentanspruch 1 gelöst.

Die Grundidee der Erfindung besteht darin, dass das Filterelement zunächst als separates Bauteil hergestellt und anschließend durch ein Insert-Molding-Verfahren einstückig mit dem übrigen Gehörganseinsatz verbunden wird. Damit ist der Gehörgangseinsatz mit dem Filterelement einstückig ausgebildet.

Der Gehörgangseinsatz gemäß der Erfindung bietet den Vorteil, dass man durch das zunächst separat hergestellte Filterelement wesentlich mehr Freiraum bei der Herstellung des Filterelementes hat, wodurch sich dessen akustische und schmutzabweisende Eigenschaften deutlich besser den Wünschen und Anforderungen anpassen lassen. Beispielsweise kann das Filterelement eine sehr feine Gitterstruktur aufweisen, so dass Schmutz nicht in das Gitter eindringen kann. Bei den akustischen Eigenschaften kann insbesondere eine gewünschte, hohe akustische Transparenz erreicht werden.

Weiterhin weist das zunächst separat hergestellte Filterelement im Vergleich zu dem bisher verwendeten Gitter eine (um ca. 40%) deutlich vergrößerte akustisch wirksame Oberfläche auf. Dadurch wird eine niedrigere Dämpfung erreicht, was die akustische Leistung eines mit einem erfindungsgemäßen Gehörgangseinsatz versehenen Hörhilfegerätes erhöht.

Der erfindungsgemäße Gehörgangseinsatz kann - abgesehen von dem Filterelement - insgesamt aus einem weichen, flexiblen Material, insbesondere einem Silikon-Material, gefertigt sein, das sich beim Tragen eng an den Gehörgang anschmiegt.

Bei einer bevorzugten Ausführungsform der Erfindung umfasst der Gehörgangseinsatz jedoch ein wenigstens im Wesentlichen rohrförmiges verhältnismäßig hartes Innenteil sowie ein im getragenen Zustand zumindest bereichsweise an einer Gehörgangswand eines Benutzers anliegendes, verhältnismäßig weiches Außenteil, wobei das Filterelement zunächst als separates Bauteil hergestellt und anschließend durch ein Insert-Molding-Verfahren einstückig mit dem Innenteil verbunden wird.

Ebenso wie bei dem bisher verwendete Gitter ist auch bei dem neuen Gehörgangseinsatz das Filterelement einstückig mit dem Innenteil ausgebildet. Es kann sich daher beim Tragen bzw. Herausnehmen des Hörhilfegerätes aus dem Ohrkanal nicht unbeabsichtigt von dem Innenteil lösen, was die Sicherheit der Anordnung erhöht. Das zunächst separat hergestellte Filterelement ermöglicht jedoch wesentlich mehr Freiheit bei der Festlegung der akustischen und mechanischen Filtereigenschaften des Filterelements. Insbesondere kann damit eine wesentlich kleinere Gitterstruktur erreicht werden, so dass Schmutz oder Cerumen nicht so leicht in die Gitterstruktur eindringen kann wie dies im Vergleich dazu bei den verhältnismäßig großen Öffnungen bei einem herkömmlichen Filter der Fall ist. Der erfindungsgemäße Gehörgangseinsatz kann so im Vergleich zu einem herkömmlichen Gehörgangseinsatz wesentlich länger getragen werden bis ein Auswechseln erforderlich ist.

Die Schwierigkeit bei der Herstellung eines erfindungsgemäßen Gehörgangseinsatzes besteht darin, dass an das vergleichsweise starre bzw. steife bzw. unnachgiebige Innenteil das flexible Außenteil, das meist aus einem Silikon-Materiel bzw. silikonhaltigen Material besteht, angespritzt wird. Hierbei ist das Innenteil Temperaturen von mehr als 120° ausgesetzt. Erfindungsgemäß wird daher das Filterelement aus einem temperaturbeständigen Kunststoffmaterial gefertigt. Temperaturbeständig im Sinne der Erfindung heißt, dass das verwendete Kunststoffmaterial Temperaturen ausgesetzt werden kann, die bei einem gewöhnlichen Mehrkomponenten-Spritzgießverfahren, insbesondere beim Anspritzen eines Silikonmaterials, auftreten. Vorzugsweise wird das Filterelement aus PEEK, PEK, LCP, PPS, PES oder PSU gefertigt, wobei die Zusammensetzung des verwendeten Materials so gewählt wird, dass dieses bis wenigstens 120° temperaturbeständig ist. Durch diese geschickte Auswahl der verwendeten Materialien lassen sich somit das Innenteil, das Außenteil und das Filterelement einstückig miteinander verbinden bzw. ausbilden.

Bei einer Ausführungsform der Erfindung ist das Filterelement als Gewebe ausgebildet oder es umfasst ein Gewebe.

Bei einer anderen Ausführungsform der Erfindung ist das Filterelement als Gitter ausgebildet oder es umfasst ein Gitter. Vorzugsweise ist das Gitter dabei aus einem Metall, einer Metall-Legierung oder einer Keramik gefertigt, wodurch eine hohe Temperaturbeständigkeit gegeben ist.

Die unterschiedlichen Ausführungsformen erlauben eine hohe Variation der akustischen oder mechanischen Filtereigenschaften.

Bevorzugte Ausführungsformen der Erfindung sehen vor, dass das Filterelement bis zu einer Temperatur von wenigstens 150° oder sogar bis zu einer Temperatur von wenigstens 180° temperaturbeständig ist. Dies erlaubt mehr Spielraum bei der Auswahl des Silikonmaterials für das Außenteil bzw. bei der Wahl des verwendeten Herstellungsprozesses für den Gehörgangseinsatz.

Bei einer besonders bevorzugten Ausführungsform der Erfindung ist das Filterelement als sogenannter HF4-Filter ausgebildet.

Der erfindungsgemäße Gehörgangseinsatz ist nicht nur, aber bevorzugt für die Verwendung bei einem RIC-Hörhilfegerät vorgesehen. Dabei umfasst der Gehörgangseinsatz auch einen Hörer zur Wandlung eines elektrischen in ein akustisches Ausgangssignal. Vorzugsweise sind dabei der Hörer und das Innenteil und damit der Hörer und der gesamte Dom lösbar miteinander verbindbar, insbesondere durch eine Schnappverbindung. Im Bedarfsfall kann daher der Dom leicht ausgewechselt werden.

Die Erfindung wird nachfolgend anhand von Ausführungsbeispielen näher erläutert. Es zeigen:
Figur 1 ein Hörhilfegerät mit einem Gehörgangseinsatz nach dem Stand der Technik,
Figur 2 den Dom eines Gehörgangseinsatzes nach dem Stand der Technik,
Figur 3 einen erfindungsgemäßen Dom, und
Figur 4 ein Ablaufdiagramm zur Herstellung eines erfindungsgemäßen Doms.

Figur 1 zeigt im stark vereinfachten Blockschaltbild den Aufbau eines Hörhilfegerätes nach dem Stand der Technik. Hörhilfegeräte besitzen prinzipiell als wesentliche Komponenten einen oder mehrere Eingangswandler, einen Verstärker und einen Ausgangswandler. Der Eingangswandler ist in der Regel ein Schallempfänger, z. B. ein Mikrofon, oder ein elektromagnetischer Empfänger, z. B. eine Induktionsspule. Der Ausgangswandler ist meist als elektroakustischer Wandler, z. B. Miniaturlautsprecher bzw. Hörer, oder als elektromechanischer Wandler, z. B. Knochenleitungshörer, realisiert. Der Verstärker ist üblicherweise in eine Signalverarbeitungseinheit integriert. Dieser prinzipielle Aufbau ist in Figur 2 am Beispiel eines Hinter-dem-Ohr-Hörgerätes 1 dargestellt. In ein Hörgerätegehäuse 2 zum Tragen hinter dem Ohr sind zwei Mikrofone 3 und 4 zur Aufnahme des Schalls aus der Umgebung eingebaut. Eine Signalverarbeitungseinheit 5, die ebenfalls in das Hörgerätegehäuse 2 integriert ist, verarbeitet die Mikrofonsignale und verstärkt sie. Das Ausgangssignal der Signalverarbeitungseinheit 5 wird an einen Lautsprecher bzw. Hörer 6 übertragen, der ein akustisches Signal ausgibt. Der Schall wird über einen Schallschlauch 8, der mit einem Gehörgangseinsatz 9 im Gehörgang fixiert ist, zum Trommelfell des Hörgeräteträgers übertragen. Die Energieversorgung des Hörgerätes und insbesondere die der Signalverarbeitungseinheit 5 erfolgt durch eine ebenfalls ins Hörgerätegehäuse 2 integrierte Batterie 7.

Figur 2 zeigt in einer Schnittbild-Darstellung einen Gehörgangseinsatz, insbesondere einen Dom 10, nach dem Stand der Technik. Der Dom 10 setzt sich im Wesentlichen aus zwei Teilen, einem im Wesentlichen röhrenförmigen Innenteil 11 aus einem festen, unnachgiebigen Kunststoffmaterial und einem einstückig damit verbundenen Außenteil 12 aus einem weichen, flexiblen Kunststoffmaterial, insbesondere aus Silikon, zusammen. Das feste Innenteil 11 gemäß dem Ausführungsbeispiel weist entlang seines Verlaufs unterschiedliche Durchmesser auf und ist über eine Schnappverbindung lösbar mit einem Hörer (nicht dargestellt) verbindbar. Hierfür weist das Innenteil 11 des Gehörgangseinsatzes 10 insbesondere eine in einem bestimmten Bereich 14 ringförmig umlaufende Aufweitung seines Innendurchmessers auf.

Zur Verbesserung der akustischen Eigenschaften des Gehörgangseinsatzes 10 und zum Schutz des Hörers vor Verschmutzung umfasst der Dom 10 ein in das Innenteil 11 integriertes Filterelement, insbesondere ein Cerumenschutz- und Dämpfungselement 13. Das Filterelement 13 wird bei dem Dom 10 gemäß dem Stand der Technik dadurch gebildet, dass das rohrförmige Innenteil 11 an seinem im getragenen Zustand dem Trommelfell zugewandten Ende von einer einzelnen Röhre mit verhältnismäßig großem Querschnitt in eine Vielzahl von Röhren mit kleinerem Querschnitt übergeht.

Auch der erfindungsgemäße Dom gemäß Figur 3 setzt sich im Wesentlichen aus zwei Teilen , einem im Wesentlichen röhrenförmigen Innenteil 21 aus einem festen, unnachgiebigen Kunststoffmaterial und einem einstückig damit verbundenen Außenteil 22 aus einem weichen, flexiblen Kunststoffmaterial, insbesondere aus Silikon, zusammen. Im Unterschied zum Stand der Technik wurde hier jedoch das Filterelement 23 zunächst als separates Bauteil hergestellt und anschließend in einem Insert-Molding-Prozess einstückig mit dem Innenteil 21 verbunden. Durch die zunächst separate Herstellung des Filterelements 23 ist man bei dessen Gestaltung wesentlich flexibler, so dass es besser an bestimmte Anforderungen hinsichtlich seiner akustischen und mechanischen Filtereigenschaften angepasst werden kann. Insbesondere ist es dabei auch möglich, das Filterelement 23 als Metall- oder Keramikgitter auszubilden. Vorteilhaft wird das Material für das Filterelement 23 so gewählt, dass dieses gegenüber einer Temperatur, die für einen bei der Herstellung des Doms 20 erforderlichen Prozessschritt erzeugt wird, temperaturbeständig ist. Vorzugsweise wird das Filterelement aus PEEK, PEK, LCP, PPS, PES oder PSU gefertigt, wobei die Zusammensetzung des verwendeten Materials so gewählt wird, dass dieses bis wenigstens 180° temperaturbeständig ist. Damit kann für das Außenteil ein Silikonmaterial verwendet werden, das bei einer Temperatur von ca. 140° an das Innenteil angespritzt wird.

Auch der erfindungsgemäße Dom gemäß Figur 3 weist eine in einem bestimmten Bereich 24 ringförmig umlaufende Aufweitung seines Innendurchmessers auf, die einen Teil einer Schnappverbindung bildet, so dass auch der Dom 20 mittels einer Schnappverbindung mit einem Hörer (nicht dargestellt) lösbar verbindbar ist.

Figur 4 veranschaulicht die notwendigen Verfahrensschritte bei der Herstellung eines erfindungsgemäßen Gehörgangseinsatzes gemäß der Erfindung:

In einem ersten Verfahrensschritt S1 wird ein Filterelement aus einem temperaturbeständigen Material, z.B. aus PEEK, PEK, LCP, PPS, PES oder PSU, hergestellt. In einem zweiten Verfahrensschritt S2 wird durch ein Insert-Molding-Verfahren das Innenteil hergestellt und gleichzeitig mit dem in Verfahrensschritt S1 erzeugten Filterelement verbunden. Schließlich wird in einem dritten Verfahrensschritt S3 durch ein Mehrkomponenten-Spritzgießverfahren das Außenteil an das Innenteil angespritzt.

## Patentansprüche

1. Gehörgangseinsatz (20) für ein Hörhilfegerät, wobei der Gehörgangseinsatz (20) ein Filterelement (23) umfasst,
**dadurch gekennzeichnet,**
**dass** das Filterelement (23) zunächst als separates Bauteil hergestellt und durch Anwendung eines Insert-Molding-Verfahrens einstückig mit dem Gehörgangseinsatz (20) ausgebildet ist.

2. Gehörgangseinsatz (20) nach Anspruch 1, umfassend
- ein wenigstens im Wesentlichen rohrförmiges Innenteil (21),
- ein im getragenen Zustand zumindest bereichsweise an einer Gehörgangswand eines Benutzers anliegendes Außenteil (22),
- wobei das Filterelement (23) zunächst als separates Bauteil hergestellt und anschließend durch Anwendung eines Insert-Molding-Verfahren einstückig mit dem Innenteil (21) ausgebildet ist.

3. Gehörgangseinsatz (20) nach Anspruch 1 oder 2, wobei das Filterelement (23) aus einem temperaturbeständigen Kunststoffmaterial gefertigt ist.

4. Gehörganseinsatz (20) nach Anspruch 3, wobei das Filterelement (23) aus PEEK, PEK, LCP, PPS, PES oder PSU gefertigt ist.

5. Gehörgangseinsatz (20) nach einem der vorhergehenden Ansprüche, wobei das Filterelement (23) als Gewebe ausgebildet ist oder ein Gewebe umfasst.

6. Gehörgangseinsatz (20) nach einem der Ansprüche 1 bis 4, wobei das Filterelement (23) als Gitter ausgebildet ist oder ein Gitter umfasst.

7. Gehörgangseinsatz (20) nach Anspruch 6, wobei das Gitter aus einem Metall, einer Metall-Legierung oder einer Keramik gefertigt ist.

8. Gehörgangseinsatz (20) nach einem der vorherigen Ansprüche, wobei das Filterelement (23) bis zu einer Temperatur von wenigstens 120° temperaturbeständig ist.

9. Gehörgangseinsatz (20) nach einem der vorherigen Ansprüche, wobei das Filterelement (23) bis zu einer Temperatur von wenigstens 150° temperaturbeständig ist.

10. Gehörgangseinsatz (20) nach einem der vorherigen Ansprüche, wobei das Filterelement (23) bis zu einer Temperatur von wenigstens 180° temperaturbeständig ist.

11. Gehörgangseinsatz (20) nach einem der vorherigen Ansprüche, wobei das Filterelement (23) als HF4-Filter ausgebildet ist.

12. Gehörgangseinsatz (20) nach einem der Ansprüche 2 bis 11, wobei das Außenteil (22) aus einem flexiblen Material, insbesondere einem Silikon-Material hergestellt ist.

13. Gehörgangseinsatz (20) nach einem der Ansprüche 2 bis 12, wobei das Innenteil (21) aus einem unnachgiebigen Kunststoffmaterial hergestellt ist.

14. Gehörgangseinsatz (20) nach einem der Ansprüche 2 bis 13, wobei das Innenteil (21) und das Außenteil (22) einstückig ausgebildet sind.

15. Gehörgangseinsatz (20) nach einem der vorherigen Ansprüche, der einen Hörer umfasst.

16. Gehörgangseinsatz (20) nach Anspruch 15, wobei der Hörer und das Innenteil (21) durch eine Schnappverbindung lösbar miteinander verbindbar sind.

17. Hörhilfegerät mit einem Gehörgangseinsatz (20) nach einem der Ansprüche 1 bis 16.

18. Verfahren zur Herstellung eines Gehörgangseinsatzes (20) für ein Hörhilfegerät, wobei der Gehörgangseinsatz (20) ein Filterelement (23) mit folgenden Verfahrensschritten:
- Herstellen des Filterelements (23) aus einem temperaturbeständigen Material,
- Herstellen des übrigen Gehörgangseinsatzes und Verbinden des übrigen Gehörgangseinsatzes mit dem Filterelement (23) durch ein Insert-Molding-Verfahren.

19. Verfahren zur Herstellung eines Gehörgangseinsatzes (20) nach Anspruch 18, wobei der Gehörgangseinsatz (20) ein wenigstens im Wesentlichen rohrförmiges Innenteil (21), ein im getragenen Zustand zumindest bereichsweise an einer Gehörgangswand eines Benutzers anliegendes Außenteil (22) umfasst, mit folgenden Verfahrensschritten:
- Herstellen des Filterelements (23) aus einem temperaturbeständigen Material,
- Herstellen des Innenteils (21) und Verbinden des Innenteils mit dem Filterelement (23) durch ein Insert-Molding-Verfahren,
- Herstellen das Außenteils (22) und Verbinden des Außenteils (22) mit dem Innenteil (21) durch ein Mehrkomponenten-Spritzgießverfahren.

20. Verfahren zur Herstellung eines Gehörgangseinsatzes (20) nach Anspruch 18 oder 19, wobei das Filterelement (23) aus einem temperaturbeständigen Kunststoffmaterial gefertigt wird.

21. Verfahren zur Herstellung eines Gehörgangseinsatzes (20) nach einem der Ansprüche 18 bis 20, wobei das Filterelement (23) aus PEEK, PEK, LCP, PPS, PES oder PSU gefertigt wird.

22. Verfahren zur Herstellung eines Gehörgangseinsatzes (20) nach Anspruch 18 oder 19, wobei das Filterelement (23) als Metall- oder Keramikgitter gefertigt wird.
